# EUROPÄISCHE PATENTSCHRIFT

(11) **EP 1 309 779 B1**
(45) Veröffentlichungstag und Bekanntmachung des Hinweises auf die Patenterteilung: **27.09.2006**
(21) Anmeldenummer: 01962616.7
(22) Anmeldetag: 08.08.2001
(51) Int. Cl.: F02D 41/02

(54) **VERFAHREN ZUR ENTSCHWEFELUNG EINES SPEICHERMEDIUMS**
METHOD FOR DESULFURIZING A STORAGE MEDIUM
PROCEDE DESULFURATION D'UN SUPPORT D'ACCUMULATION

(30) Priorität: 11.08.2000 DE 10040010
(43) Veröffentlichungstag der Anmeldung: 14.05.2003
(73) Patentinhaber: ROBERT BOSCH GMBH, 70442 Stuttgart (DE)
(72) Erfinder: SCHNAIBEL, Eberhard, 71282 Hemmingen (DE); WINKLER, Klaus, 71277 Rutesheim (DE); WOLL, Christoph, 70839 Gerlingen (DE)
(86) Internationale Anmeldenummer: PCT/DE2001/003027
(87) Internationale Veröffentlichungsnummer: WO 2002/014666

(56) Entgegenhaltungen:
- EP-A- 1 050 675
- WO-A-01/44630
- DE-A- 19 731 624
- DE-A- 19 823 921
- DE-A- 19 847 875
- DE-A- 19 954 549

## Beschreibung

Die Erfindung betrifft ein Verfahren zur Entschwefelung eines Speichermediums für Stick- und/oder Schwefeloxide nach dem Oberbegriff des Anspruchs 1.

### Stand der Technik

Im Zuge der Kraftstoffeinsparung werden heute Verbrennungsmotoren bevorzugt mit einem mageren Verbrennungsgemisch betrieben. Dies führt dazu, daß in einem üblichen Abgaskatalysator die Stickoxide NOₓ nur noch unvollständig abreagieren können, da die zur Reaktion benötigten reduzierenden Komponenten nicht mehr in ausreichendem Umfang im Abgas vorliegen. Aufgrund dieser Tatsache kommen sogenannte NOₓ-Speicherkatalysatoren zum Einsatz, die in der Lage sind, nicht umgesetztes NOₓ zu speichern. Diese werden zeitweilig durch Zufuhr reduzierender Abgaskomponenten regeneriert.

Handelsübliche Kraftstoffe enthalten in kleinen Mengen Schwefelverbindungen, die bei der Verbrennung des Kraftstoffes den Schwefel in Form von Schwefeloxiden freisetzen. Insbesondere SO₂ wird dann in Konkurrenz zu den Stickoxiden im NOx-Speicherkatalysator eingespeichert und mindert dessen Fähigkeit, Stickoxide zu absorbieren. Da bei der zeitweiligen Regenerierung des NOx-Speicherkatalysator zwar die Stickoxide freigesetzt und idealer Weise zu Stickstoff reduziert werden, das eingelagerte SO2 dagegen bei den während der Regenerierung vorherrschenden Bedingungen im NOx-Speicherkatalysator verbleibt, kommt es zu einer zunehmenden Anreicherung von Schwefeloxiden im NOx-Speicherkatalysator und somit zu einer reduzierten Speicherfähigkeit desselben. Um dieses Problem zu umgehen, kann dem NOx-Speicherkatalysator zusätzlich ein Schwefelspeicher vorgeschaltet werden, der die im Abgas vorliegenden Schwefelverbindungen bereits vor Erreichen des NOx-Speicherkatalysators absorbiert.

In beiden Fällen muss zeitweilig eine Entschwefelung durchgeführt werden, wenn die Speicherkapazität des NOx-Speicherkatalysators bzw. des Schwefelspeichers unter eine bestimmte Grenze sinkt. Aus der DE 199 10 503 C1 ist bekannt, zur Entschwefelung eine erhöhte Temperatur von 550 bis 700 °C im NOx-Speicherkatalysator bzw. Schwefelspeicher zu erzeugen und das Verbrennungsgemisch auf einen Lambda-Wert < 1 einzustellen.

Ein Problem stellt dabei die Bestimmung des Zeitpunktes dar, an dem die Speicherfähigkeit des NOx-Speicherkatalysators bzw. des Schwefelspeichers unter eine bestimmte Grenze abgesunken ist und eine Entschwefelung eingeleitet werden muss. In der DE 199 10 503 C1 wird die Entschwefelung periodisch mittels in Vorversuchen gewonnener Kenndaten ausgeführt. Eine flexible Steuerung ist so jedoch nicht möglich.

In der DE-A 198 23 921 ist ein Verfahren zur Überprüfung des Wirkungsgrads eines NOx-Speicherkatalysator beschrieben worden, bei dem mit einem stromabwärts nach dem NOx-Speicherkatalysator angeordneten Sauerstoffsensor das Ende einer Regenerationsphase des NOx-Speicherkatalysators ermittelt wird, während welcher der NOx-Speicherkatalysator vom eingespeicherten NOx befreit wird. Der Wirkungsgrad des NOx-Speicherkatalysators kann ermittelt werden aus einem Vergleich des Ergebnisses einer Modellrechnung, das die eingespeicherte NOx-Menge widerspiegelt, mit der tatsächlich ausgelagerten NOx-Menge, die mittels des Sauerstoffsensors festgestellt wird. Das Ende der Regenerationsphase wird dadurch erfasst, dass das Signal des Sauerstoffsensors mit einem vorgegebenen Schwellenwert verglichen wird. Mit dem Überschreiten des Schwellenwerts ist das Ende der Regenerationsphase erreicht. Der Signalverlauf des Sauerstoffsensors während der Regeneration spielt keine Rolle.

Aufgabe der Erfindung ist es, ein Verfahren bereitzustellen, das die Bestimmung der Notwendigkeit einer Entschwefelung eines entsprechenden Speichermediums über dessen Belegungsgrad ermöglicht sowie die Steuerung bzw. die Kontrolle eines derartigen Entschwefelungsvorgangs und die Überprüfung der Vollständigkeit der Entschwefelung gewährleistet.

### Vorteile der Erfindung

Das erfindungsgemäße Verfahren mit den kennzeichnenden Merkmalen des Anspruchs 1 hat den Vorteil, daß es mittels einer einem Speichermedium für Stick- und/oder Schwefeloxide nachgeschalteten Sauerstoffsonde die Bestimmung der Notwendigkeit einer Entschwefelung eines entsprechenden Speichermediums über dessen Belegungsgrad ermöglicht sowie die Steuerung bzw. die Kontrolle eines derartigen Entschwefelungsvorgangs und die Überprüfung der Vollständigkeit der Entschwefelung gewährleistet.

Durch die in den Unteransprüchen aufgeführten Maßnahmen sind vorteilhafte Weiterbildungen des im Hauptanspruch angegebenen Verfahrens möglich. So wird die Notwendigkeit einer Entschwefelung des Speichermediums auf einfachem Wege exakt bestimmt, indem im Abgasstrom zeitweilig ein sauerstoffarmes Gemisch eingestellt wird und die Änderung des Meßsignals der Sauerstoffsonde, der maximale Gradient dieser Änderung oder das Integral der Änderung über der Zeit als Maß für die Belegung des Speichermediums mit Schwefeloxiden herangezogen wird.

Des weiteren ermöglicht eine entsprechende Auswertung des Meßsignals der Sauerstoffsonde während der Entschwefelung eine exakte Kontrolle und Steuerung des Vorgangs.

### Zeichnung

Ein Ausführungsbeispiel der dem erfindungsgemäßen Verfahren zugrundeliegenden Meßanordnung ist in der Zeichnung dargestellt und in der nachfolgenden Beschreibung näher erläutert. Figur 1 zeigt eine Skizze der zur Durchführung des erfindungsgemäßen Verfahrens benötigten Meßanordnung, Figur 2 sowie Figur 3a und 3b zeigen jeweils schematisierte Darstellungen der mittels der Meßanordnung ermittelten Meßkurven.

Ausführungsbeispiel

Der prinzipielle Aufbau einer dem Verfahren zugrundeliegenden Meßanordnung wird im folgenden beschrieben. Das in einem Abgasstrang 11 geführte Abgas eines Verbrennungsmotors gelangt in einen NOₓ-Speicherkatalysator 12. Während ein mager eingestelltes Verbrennungsgemisch vorliegt, werden dort im Abgas vorhandene Stick- und/oder Schwefeloxide zwischengespeichert. Die Stickoxide werden während einer nachfolgenden Regenerationsphase katalytisch mit reduzierenden Verbindungen wie Wasserstoff, Kohlenwasserstoffen und Kohlenmonoxid umgesetzt. Nach Verlassen des NOₓ₋Speicherkatalysators 12 erfolgt eine Bestimmung der Sauerstoffkonzentration im Abgas mittels einer Sauerstoffsonde 14. Um zu verhindern, daß in den NOₓ-Speicherkatalysator 12 Schwefeloxide eingelagert werden, kann diesem optional ein zusätzliches Speichermedium 10 für Schwefeloxide in Strömungsrichtung der Abgase vorgeschaltet werden. Die im Abgas enthaltenen Schwefeloxide SOₓ werden dort absorbiert und in Form von Sulfaten zwischengespeichert.

Der während der Regenerationsphase im Abgas vorherrschende Kraftstoffüberschuß ermöglicht zwar die Umsetzung der im NOₓ₋Speicherkatalysator 12 gespeicherten Stickoxide. Die dort ebenfalls gebundenen Schwefeloxide werden dabei jedoch kaum freigesetzt. Es kommt daher zu einer Anreicherung dieser Verbindungen im NOₓ-Speicherkatalysator 12. Diese Anreicherung läßt sich über das Meßsignal der Sauerstoffsonde 14 direkt verfolgen.

In Figur 2 ist das Meßsignal der Sauerstoffsonde 14 über der Zeit dargestellt. Das Meßsignal der Sauerstoffsonde 14 wird hierbei als eine von der Sauerstoffkonzentration des Abgases abhängige Spannung aufgenommen, wobei geringe Spannungswerte einer hohen Sauerstoffkonzentration entsprechen und umgekehrt.

Vor dem Zeitpunkt 20 liegt im Abgas eine hohe Sauerstoffkonzentration 20a vor und die in diesem sogenannten mageren Abgas vorhandenen Stickoxide werden im NOₓ-Speicherkatalysator 12 eingelagert. Zum Zeitpunkt 20 ist die Speicherkapazität des NOₓ₋Speicherkatalysators 12 erschöpft und es wird eine Regenerationsphase eingeleitet. Dazu wird der Motor mit einem Kraftstoffüberschuß und somit mit einem Lambda-Wert < 1 betrieben.

Die sich während der Regenerationsphase ergebende Meßkurve 22 ist durch einen zunächst zögerlichen und zuletzt steilen Anstieg des Meßsignals der Sauerstoffsonde 14 gekennzeichnet. Dies rührt daher, daß zunächst durch die Freisetzung und Reduktion von Stickoxiden nach dem NOₓ-Speicherkatalysator 12 ein höherer Sauerstoffanteil im Abgas erzeugt wird als davor und die Sauerstoffsonde 14 zu Beginn der Regenerationsphase nur ein allmähliches Absinken der Sauerstoffkonzentration registriert. Erst gegen Ende der Regenerationsphase fällt die Sauerstoffkonzentration sprunghaft ab. Die Beendigung der Regenerationsphase erfolgt zum Zeitpunkt 28.

Die Meßkurve 22 zeigt einen typischen Verlauf der Meßsignale bei einem von Schwefeloxiden unbelasteten NOₓ-Speicherkatalysator 12. Bei zunehmender Belegung des NOₓ-Speicherkatalysators 12 mit Schwefeloxiden zeigen die Meßsignale der nachgeschalteten Sauerstoffsonde 14 den in den Meßkurven 24, 26 gezeigten Verlauf.

Eine zunehmende Anreicherung von Schwefeloxiden im NOₓ-Speicherkatalysator 12 führt während der Regenerationsphase aufgrund der geringeren Menge an dort speicherbaren Stickoxiden zu einem vergleichsweise rascheren Abfall der Sauerstoffkonzentration im Abgas nach dem NOₓ-Speicherkatalysator 12 und somit zu dem in den Meßkurven 24, 26 gezeigten frühzeitigen, flachen Anstieg des Meßsignals der Sauerstoffsonde 14. Auffälligerweise sinkt gleichzeitig der Absolutwert des zum Zeitpunkt 28 erhaltenen Meßsignals 28a mit zunehmender Beladung immer mehr ab bzw. steigt die Restsauerstoffkonzentration zum Zeitpunkt 28 immer mehr an.

Diese Veränderung des Kurvenverlaufes während der Regenererationsphase des NOₓ-Speicherkatalysators 12 wird zur Bestimmung der Belegung des NOₓ-Speicherkatalysators 12 mit Schwefeloxiden herangezogen und daraus die Notwendigkeit einer Entschwefelung abgeleitet.

Als Kriterium für die Belegung des NOₓ-Speicherkatalysators 12 mit Schwefeloxiden wird die Differenz der innerhalb des Zeitintervalls 20, 28 minimalen und maximalen Meßwerte der Sauerstoffsonde 14 herangezogen. Da die Höhe des Meßsignals 28a von der Beladung des NOₓ-Speicherkatalysators 12 abhängt, wird eine Entschwefelung eingeleitet, sobald die Differenz der Meßsignale 20a, 28a unter einen gewissen Wert absinkt. In gleichem Sinne kann die Differenz der aus den Meßsignalen berechneten und zu Beginn des Zeitintervalls 20, 28 hohen und gegen Ende niedrigen Sauerstoffkonzentration herangezogen werden, wobei eine Entschwefelung eingeleitet wird, sobald der Betrag der Differenz der Sauerstoffkonzentrationen einen vorbestimmten Wert unterschreitet.

Der bei zunehmender Beladung des NOₓ-Speicherkatalysators 12 mit Schwefeloxiden flachere Kurvenverlauf des Meßsignals der Sauerstoffsonde 14 ermöglicht es, als weiteres Kriterium für die Belegung des NOₓ-Speicherkatalysators 12 den Gradienten der Meßkurven 22, 24, 26 heranzuziehen. So wird eine Entschwefelung des NOₓ-Speicherkatalysators 12 eingeleitet, wenn der Betrag des maximalen Gradienten der während der Regenerationsphase ermittelten Meßkurven 22, 24, 26 unter einen vorbestimmten Wert fällt. Dies gilt in gleichem Sinne für die aus den Meßkurven 22, 24, 26 ermittelten Sauerstoffkonzentrationen.

Ein drittes Kriterium für die Belegung eines NOₓ-Speicherkatalysators 12 mit Schwefeloxiden ergibt sich aus der Integration der zwischen den Zeitpunkten 20, 28 ermittelten Meßsignale über der Zeit. Überschreitet der Betrag dieses Integrals einen vorbestimmten Wert, so wird eine Entschwefelung eingeleitet. Analog können auch die zwischen den Zeitpunkten 20, 28 berechneten Sauerstoffkonzentrationen integriert werden. Unterschreitet dieses Integral einen vorbestimmten Wert, so wird ebenfalls eine Entschwefelung eingeleitet.

Die Entschwefelung kann auf zweierlei Weise durchgeführt werden. Eine Möglichkeit besteht darin, den Katalysator auf eine Temperatur größer 550 bis 600°C zu erhitzen und im Abgas einen Lambda-Wert < 1, vorzugsweise 0.95 bis 0.97 einzustellen. Bei kleineren Lambda-Werten besteht die Gefahr der Bildung von giftigem Schwefelwasserstoff während der Entschwefelung.

Der Fortschritt der Entschwefelung wird ebenfalls über das Meßsignal der Sauerstoffsonde 14 kontrolliert. Es ergibt sich dabei ein Kurvenverlauf des Meßsignals, der stark der in Figur 2 dargestellten Meßkurve 22 ähnelt, wobei der Zeitpunkt 20 dem Beginn der Entschwefelung entspricht und Zeitpunkt 28 dem Ende derselben.

Die Freisetzung der Schwefeloxide erfolgt schematisch nach folgender Gleichung:

BaSO₄ + CO₂ ⇒ BaCO₃ + SO₂ + ½ O₂

Dies bedeutet, daß bei der Freisetzung der Schwefeloxide der Sauerstoffgehalt im Abgas ansteigt und nach dem NOₓ-Speicherkatalysator 12 eine höhere Sauerstoffkonzentration gemessen wird als davor. Sobald die mittels der Sauerstoffsonde 14 ermittelte Sauerstoffkonzentration unter einen vorbestimmten Wert abgesunken ist, wird die Entschwefelung beendet. Das Meßsignal der Sauerstoffsonde 14 kann direkt zur Steuerung des dem Verbrennungsmotor zugeführten Verbrennungsgemisch genutzt werden. So wird über eine Proportionalsteuerung bei niedriger Sondenspannung das Abgas über einen hohen Proportionalanteil sehr sauerstoffarm (fett) eingestellt und der Kraftstoffüberschuß mit zunehmender Sondenspannung über eine Rücknahme des Proportionalanteils zurückgeführt. Auch Regelungen mit integralem oder differentiellem Anteil sind möglich (PID-Regler).

Als Alternative zu der beschriebenen Einpunkt-Regelung des Lambda-Wertes kann die Entschwefelung auch mittels einer Zweipunkt-Regelung der Abgaszusammensetzung erfolgen. Dabei werden bei gleichen Temperaturbedingungen im Katalysator in periodischer Abfolge im Abgas zwei verschiedene Lambda-Werte eingestellt. Vorzugsweise wird einer der Lambda-Werte < 1 und einer > 1 gewählt, beispielsweise λ₁ = 0.95 und λ₂ = 1.04. Die dabei von der Sauerstoffsonde 14 ermittelten Meßsignale über der Zeit sind in Figur 3b dargestellt. In Figur 3a sind parallel die im Abgas mittels einer Versuchseinrichtung bestimmten SO₂-Konzentrationen über der Zeit aufgetragen.

Der Zeitpunkt 30 markiert den Beginn der Entschwefelung beispielsweise mit der Einstellung eines kleinen Lambda-Wertes (λ₁). Figur 3a ist zu entnehmen, daß bereits vor dem Zeitpunkt 30 im Abgas eine merklicher Anteil von SO₂ vorgelegen hat. Ab dem Zeitpunkt 30 erfolgt ein der Figur 3b zu entnehmender Anstieg des Sondensignals parallel zum in Figur 3a erkennbaren deutlichen Austrag von SO₂. Zum Zeitpunkt 32 wird ein höherer Lambda-Wert (λ₂) eingestellt, der zum Abfall des Sondensignals und zu einer Unterbrechung des SO₂-Austrags führt. Dieser höhere Lambda-Wert gewährleistet jedoch, daß kein Schwefelwasserstoff ausgetragen wird. Zeitpunkt 34 markiert die erneute Einstellung von λ₁ gefolgt von einer erneuten Einstellung von λ₂. Dies setzt sich periodisch fort. Den Figuren 3a und 3b ist zu entnehmen, daß mit zunehmender Entschwefelung der SO₂-Austrag zurückgeht und parallel dazu das maximale Meßsignal der Sauerstoffsonde 14 zunimmt bzw. die daraus ableitbare minimale Sauerstoffkonzentration abnimmt. Überschreitet das maximale Meßsignal bzw. unterschreitet die minimale Sauerstoffkonzentration einen vorbestimmten Wert, so wird die Entschwefelung beendet.

Zur Kontrolle der Vollständigkeit der Entschwefelung wird nach der Beendigung der Entschwefelung erneut ein Speicher- und Regenerationszyklus des NOₓ-Speicherkatalysators durchgeführt und die von der Sauerstoffsonde während der Regenerationsphase aufgenommene Meßkurve mit einer gespeicherten Meßkurve 22 verglichen, die bei einem mit Schwefeloxiden unbelasteten NOₓ₋Speicherkatalysator 12 aufgenommen wurde. Weicht die nach der Entschwefelung aufgenommen Meßkurve hinsichtlich Endpunkt 28a, Gradient oder Integral über ein vorbestimmtes Maß von Meßkurve 22 ab, so wird erneut eine Entschwefelung eingeleitet oder ein Fehlersignal ausgegeben.

Das beschriebene Verfahren wird analog bei Abgassystemen angewandt, die zusätzlich einen dem NOₓ-Speicherkatalysator 12 vorgeschalteten Schwefelspeicher 10 und/oder Oxidationskatalysator aufweisen.

Die Erhitzung des NOₓ-Speicherkatalysator 12 und/oder Schwefelspeichers 10 während der Entschwefelung erfolgt entweder elektrisch, durch Variation des Zündwinkels des Verbrennungsmotors oder durch Zugabe eines unter Wärmefreisetzung verbrennenden Stoffes in das Abgassystem.

Eine Kombination der beschriebenen Kontrollmöglichkeiten ist ebenso Gegenstand der Erfindung wie die Übertragung der Methodik auf andere Ausgestaltungen der Meßanordnung.

Das der Erfindung zugrunde liegende Verfahren ist nicht auf die Anwendung potentiometrischer Sauerstoffsonden beschränkt, sondern es eignen sich ebenso amperometrische Sauerstoffsonden oder Sonden, die auf einer Kombination beider Meßmethoden beruhen.

## Patentansprüche

1. Verfahren zur Entschwefelung eines im Abgasstrom eines Verbrennungsmotors angeordneten Stick- und/oder Schwefeloxidspeichers (10, 12), bei welchem zur Freisetzung der gespeicherten Schwefeloxide im Abgasstrom in bestimmten Zeitabständen ein sauerstoffarmes Gemisch eingestellt wird und bei welchem mittels einer dem Stick- und/oder Schwefeloxidspeicher (12) in Strömungs-rich-tung des Abgasstroms nachgeordneten Sauerstoffsonde (14) ein Meß-signal aufgenommen wird, aus dessen Verlauf auf die Belegung des Stick- und/oder Schwefeloxidspeichers (10, 12) mit Schwefeloxiden geschlossen wird, **dadurch gekennzeichnet, daß** die Änderung des Meßsignals der Sauerstoff-sonde (14) und die daraus ermittelte Sauerstoffkonzentration nach Einstellung eines sauerstoffarmen Gemischs im Abgasstrom als Maß für die Notwendigkeit einer Entschwefelung des Stick- und/oder Schwefeloxidspeichers (10, 12) herangezogen wird.

2. Verfahren nach Anspruch 1, **dadurch gekennzeichnet, daß** die Differenz eines ersten Meßsignals der Sauerstoffsonde (14) bei Einstellung des sauerstoffarmen Gemischs und eines zweiten Meßsignals am Ende der Einstellung des sauerstoffarmen Gemischs im Abgasstrom als Maß für die Belegung des Stick- und/oder Schwefeloxidspeichers (10, 12) mit Schwefeloxiden herangezogen wird und daß eine Entschwefelung des Stick- und/oder Schwefeloxidspeichers (10, 12) eingeleitet wird, sobald der Betrag der Differenz einen vorbestimmten Wert unterschreitet.

3. Verfahren nach Anspruch 1, **dadurch gekennzeichnet, daß** der Gradient der Änderung des Meßsignals der Sauerstoffsonde (14) nach Einstellung des sauerstoffarmen Gemischs im Abgasstrom als Maß für die Belegung des Stick- und/oder Schwefeloxidspeichers (10, 12) mit Schwefeloxiden herangezogen wird und daß eine Entschwefelung des Stick- und/oder Schwefeloxidspeichers (10, 12) eingeleitet wird, sobald ein maximaler Betrag des Gradienten einen vorbestimmten Wert unterschreitet.

4. Verfahren nach Ansprüche 1, **dadurch gekennzeichnet, daß** das Integral der Meßsignale der Sauerstoffsonde (14) nach Einstellung des sauerstoffarmen Gemischs im Abgasstrom über der Zeit als Maß für die Belegung des Stick- und/oder Schwefeloxidspeichers (10, 12) mit Schwefeloxiden herangezogen wird und daß eine Entschwefelung des Stick- und/oder Schwefeloxidspeichers (10, 12) eingeleitet wird, sobald der Betrag des Integrals einen vorbestimmten Wert unterschreitet.

5. Verfahren nach Anspruch 1, **dadurch gekennzeichnet, daß** zur Entschwefelung des Stick- und/oder Schwefeloxidspeichers (10, 12) eine konstant niedrige Sauerstoffkonzentration im Abgasstrom eingestellt wird, daß das Fortschreiten der Entschwefelung über eine Änderung des Meßsignals der Sauerstoffsonde (14) verfolgt wird, und daß die Entschwefelung beendet wird, sobald das Meßsignal der Sauerstoffsonde (14) einen vorbestimmten Wert erreicht.

6. Verfahren nach Anspruch 5, **dadurch gekennzeichnet, daß** die konstant niedrige Sauerstoffkonzentration im Abgasstrom einem Lambda-Wert von 0.94 bis 0.99 entspricht.

7. Verfahren nach Anspruch 1, **dadurch gekennzeichnet, daß** zur Entschwefelung des Stick- und/oder Schwefeloxidspeichers (10, 12) eine periodisch zwischen zwei Konzentrationswerten variierende, niedrige Sauerstoffkonzentration eingestellt wird, daß das Fortschreiten der Entschwefelung über eine Änderung des Meßsignals der Sauerstoffsonde (14) verfolgt wird, und daß die Entschwefelung beendet wird, sobald ein Extremum des Meßsignals der Sauerstoffsonde (14) einen vorbestimmten Wert erreicht.

8. Verfahren nach Anspruch 7, **dadurch gekennzeichnet, daß** die zur Entschwefelung des Stick- und/oder Schwefeloxidspeichers (10, 12) eingestellten Konzentrationswerte den Lambda-Werten 11,12 entsprechen, wobei 11 einem Wert von 0.94 bis 1.0 und 12 einem Wert von 0.96 bis 1.1 entspricht.

9. Verfahren nach einem der Ansprüche 5 bis 8, **dadurch gekennzeichnet, daß** nach Beendigung der Entschwefelung im Abgasstrom erneut eine niedrige Sauerstoffkonzentration eingestellt wird und die Differenz eines ersten Meßsignals der Sauerstoffsonde (14) bei Einstellung des sauerstoffarmen Gemischs und eines zweiten Meßsignals am Ende der Einstellung des sauerstoffarmen Gemischs im Abgasstrom als Maß für die Vollständigkeit der Entschwefelung herangezogen wird.

10. Verfahren nach einem der Ansprüche 5 bis 8, **dadurch gekennzeichnet, daß** nach Beendigung der Entschwefelung im Abgasstrom erneut eine niedrige Sauerstoffkonzentration eingestellt wird und der Gradient der Änderung des Meßsignals der Sauerstoffsonde (14) nach Einstellung des sauerstoffarmen Gemischs im Abgasstrom als Maß für die Vollständigkeit der Entschwefelung herangezogen wird.

11. Verfahren nach einem der Ansprüche 5 bis 8, **dadurch gekennzeichnet, daß** nach Beendigung der Entschwefelung im Abgasstrom erneut eine niedrige Sauerstoffkonzentration eingestellt wird und das Integral der Änderung des Meßsignals der Sauerstoffsonde (14) nach Einstellung des sauerstoffarmen Gemischs im Abgasstrom über der Zeit als Maß für die Vollständigkeit der Entschwefelung herangezogen wird.

## Claims

1. Method for desulphurizing a nitrogen and/or sulphur oxide store (10, 12) arranged in the exhaust-gas stream from an internal combustion engine, in which, to release the stored sulphur oxides, a low-oxygen mix is set in the exhaust-gas stream at certain time intervals, and in which an oxygen sensor (14) arranged downstream of the nitrogen and/or sulphur oxide store (12), as seen in the direction of flow of the exhaust-gas stream, is used to record a measurement signal, the profile of which is used to draw conclusions as to the occupancy of the nitrogen and/or sulphur oxide store (10, 12) with sulphur oxides, **characterized in that** the change in the measurement signal from the oxygen sensor (14) and the oxygen concentration determined therefrom, after a low-oxygen mix has been set in the exhaust-gas stream, is used as a measure of the need for desulphurization of the nitrogen and/or sulphur oxide store (10, 12).

2. Method according to Claim 1, **characterized in that** the difference between a first measurement signal from the oxygen sensor (14) when setting the low-oxygen mix and a second measurement signal at the end of the setting of the low-oxygen mix in the exhaust-gas stream is used as a measure of the occupancy of the nitrogen and/or sulphur oxide store (10, 12) with sulphur oxides, and **in that** the desulphurization of the nitrogen and/or sulphur oxide store (10, 12) is initiated as soon as the magnitude of the difference drops below a predetermined value.

3. Method according to Claim 1, **characterized in that** the gradient of the change in the measurement signal from the oxygen sensor (14) after the low-oxygen mix has been set in the exhaust-gas stream is used as a measure of the occupancy of the nitrogen and/or sulphur oxide store (10, 12) with sulphur oxides, and **in that** a desulphurization of the nitrogen and/or sulphur oxide store (10, 12) is initiated as soon as a maximum magnitude of the gradient drops below a predetermined value.

4. Method according to Claim 1, **characterized in that** the integral of the measurement signals from the oxygen sensor (14) after the low-oxygen mix has been set in the exhaust-gas stream over time is used as a measure of the occupancy of the nitrogen and/or sulphur oxide store (10, 12) with sulphur oxides, and **in that** a desulphurization of the nitrogen and/or sulphur oxide store (10, 12) is initiated as soon as the magnitude of the integral drops below a predetermined value.

5. Method according to Claim 1, **characterized in that** a constant low oxygen concentration is set in the exhaust-gas stream in order to desulphurize the nitrogen and/or sulphur oxide store (10, 12), **in that** the progress of the desulphurization is tracked on the basis of a change in the measurement signal from the oxygen sensor (14), and **in that** the desulphurization is terminated as soon as the measurement signal from the oxygen sensor (14) reaches a predetermined value.

6. Method according to Claim 5, **characterized in that** the constant low oxygen concentration in the exhaust-gas stream corresponds to a lambda value of 0.94 to 0.99.

7. Method according to Claim 1, **characterized in that** a low oxygen concentration which varies periodically between two concentration values is set in order to desulphurize the nitrogen and/or sulphur oxide store (10, 12), **in that** the progress of the desulphurization is tracked on the basis of a change in the measurement signal from the oxygen sensor (14), and **in that** the desulphurization is terminated as soon as an extreme in the measurement signal from the oxygen sensor (14) reaches a predetermined value.

8. Method according to Claim 7, **characterized in that** the concentration values which are set in order to desulphurize the nitrogen and/or sulphur oxide store (10, 12) correspond to the lambda values 11, 12, where 11 corresponds to a value from 0.94 to 1.0 and 12 corresponds to a value from 0.96 to 1.1.

9. Method according to one of Claims 5 to 8, **characterized in that** after the desulphurization has been terminated, a low oxygen concentration is set once again in the exhaust-gas stream, and the difference between a first measurement signal from the oxygen sensor (14) when setting the low-oxygen mix and a second measurement signal at the end of setting the low-oxygen mix in the exhaust-gas stream is used as a measure of the completeness of the desulphurization.

10. Method according to one of Claims 5 to 8, **characterized in that** after the termination of the desulphurization, a low oxygen concentration is set once again in the exhaust-gas stream, and the gradient of the change in the measurement signal from the oxygen sensor (14) after the low-oxygen mix has been set in the exhaust-gas stream is used as a measure of the completeness of the desulphurization.

11. Method according to one of Claims 5 to 8, **characterized in that** after the desulphurization has been terminated, a low oxygen concentration is set once again in the exhaust-gas stream, and the integral of the change in the measurement signal from the oxygen sensor (14) after the low-oxygen mix has been set in the exhaust-gas stream over time is used as a measure of the completeness of the desulphurization.

## Revendications

1. Procédé de désulfuration d'un accumulateur d'oxyde d'azote et/ou de soufre (10, 12) monté dans le courant des gaz d'échappement d'un moteur à combustion interne, selon lequel on règle un mélange pauvre en oxygène dans le courant des gaz d'échappement à des intervalles de temps déterminés afin d'entraîner le dégagement des oxydes de soufre accumulés, et on saisit un signal de mesure par une sonde à oxygène (14) placée en aval de l'accumulateur d'oxyde d'azote et/ou de soufre (12) dans le sens d'écoulement du courant des gaz d'échappement, l'évolution du signal de mesure permettant de tirer des conclusions relatives à la charge en oxydes de soufre de l'accumulateur d'oxyde d'azote et/ou de soufre (10, 12),
**caractérisé en ce que**
la modification du signal de mesure de la sonde à oxygène (14) ainsi que la concentration en oxygène évaluée à partir de cette dernière après réglage d'un mélange pauvre en oxygène dans le courant des gaz d'échappement est utilisée comme grandeur déterminante de la nécessité d'une désulfuration de l'accumulateur d'oxyde d'azote et/ou de soufre (10, 12).

2. Procédé selon la revendication 1,
**caractérisé en ce que**
la différence entre un premier signal de mesure de la sonde à oxygène (14) lors de la mise au point du mélange pauvre en oxygène et un second signal de mesure à la fin de la mise au point du mélange pauvre en oxygène dans le courant des gaz d'échappement est utilisée comme grandeur relative à la charge en oxydes de soufre de l'accumulateur d'oxyde d'azote et/ou de soufre (10, 12), et une désulfuration de l'accumulateur d'oxyde d'azote et/ou de soufre (10, 12) est amorcée dès que le total de la différence passe en dessous d'une valeur prédéterminée.

3. Procédé selon la revendication 1,
**caractérisé en ce que**
le gradient de la modification du signal de mesure de la sonde à oxygène (14) après le réglage du mélange pauvre en oxygène dans le courant des gaz d'échappement est utilisé comme grandeur relative à la charge en oxydes de soufre de l'accumulateur d'oxyde d'azote et/ou de soufre (10, 12), et une désulfuration de l'accumulateur d'oxyde d'azote et/ou de soufre (10, 12) est amorcée dès qu'une valeur maximale du gradient passe en dessous d'une valeur prédéterminée.

4. Procédé selon la revendication 1,
**caractérisé en ce que**
l'intégrale des signaux de mesure de la sonde à oxygène (14) après le réglage du mélange pauvre en oxygène dans le courant des gaz d'échappement en fonction du temps est utilisée comme grandeur relative à la charge en oxydes de soufre de l'accumulateur d'oxyde d'azote et/ou de soufre (10, 12), et une désulfuration de l'accumulateur d'oxyde d'azote et/ou de soufre (10, 12) est amorcée dès que la valeur de l'intégrale passe en dessous d'une valeur prédéterminée.

5. Procédé selon la revendication 1,
**caractérisé en ce qu'**
on règle une moindre concentration en oxygène constante dans le courant des gaz d'échappement pour la désulfuration de l'accumulateur d'oxyde d'azote et/ou de soufre (10, 12), on observe la progression de la désulfuration en fonction d'une modification du signal de mesure de la sonde à oxygène (14), et on termine la désulfuration dès que le signal de mesure de la sonde à oxygène (14) atteint une valeur prédéterminée.

6. Procédé selon la revendication 5,
**caractérisé en ce que**
la moindre concentration en oxygène constante dans le courant des gaz d'échappement correspond à une valeur lambda de 0,94 à 0,99.

7. Procédé selon la revendication 1,
**caractérisé en ce qu'**
on règle une moindre concentration en oxygène variant périodiquement entre deux valeurs de concentration pour la désulfuration de l'accumulateur d'oxyde d'azote et/ou de soufre (10, 12), on observe la progression de la désulfuration en fonction d'une modification du signal de mesure de la sonde à oxygène (14), et on termine la désulfuration dès qu'un extremum du signal de mesure de la sonde à oxygène (14) atteint une valeur prédéterminée.

8. Procédé selon la revendication 7,
**caractérisé en ce que**
les valeurs de concentration réglées pour la désulfuration de l'accumulateur d'oxyde d'azote et/ou de soufre (10, 12) correspondent aux valeurs lambda 11, 12, la valeur 11 correspondant à une valeur allant de 0,94 à 1,0, et 12 correspondant à une valeur allant de 0,96 à 1,1.

9. Procédé selon l'une des revendications 5 à 8,
**caractérisé en ce que**
une fois que la désulfuration est terminée, on règle de nouveau une moindre concentration en oxygène dans le courant des gaz d'échappement, et comme grandeur indicative de l'intégralité de la désulfuration, on utilise la différence entre un premier signal de mesure de la sonde à oxygène (14) lors du réglage du mélange pauvre en oxygène et un second signal de mesure à la fin du réglage du mélange pauvre en oxygène dans le courant des gaz d'échappement.

10. Procédé selon l'une des revendications 5 à 8,
**caractérisé en ce que**
une fois que la désulfuration est terminée, on règle de nouveau une moindre concentration en oxygène dans le courant des gaz d'échappement, et comme grandeur indicative de l'intégralité de la désulfuration, on utilise le gradient de la modification du signal de mesure de la sonde à oxygène (14) après la mise au point du mélange pauvre en oxygène dans le courant des gaz d'échappement.

11. Procédé selon l'une des revendications 5 à 8,
**caractérisé en ce que**
une fois que la désulfuration est terminée, on règle de nouveau une moindre concentration en oxygène dans le courant des gaz d'échappement, et comme grandeur indicative de l'intégralité de la désulfuration on utilise l'intégrale de la modification du signal de mesure de la sonde à oxygène (14) après le réglage du mélange pauvre en oxygène dans le courant des gaz d'échappement en fonction du temps.
